# FASCICULE DE BREVET EUROPEEN

(11) **EP 1 515 002 B1**
(45) Date de publication et mention de la délivrance du brevet: **18.10.2006**
(21) Numéro de dépôt: 04292079.3
(22) Date de dépôt: 24.08.2004
(51) Int. Cl.: F01D 9/04, F01D 25/24

(54) **Arrêt en rotation des secteurs d'aubes de redresseurs dans les plans de joint du carter**
Verdrehsicherung für Turbinenstatorschaufeln in der Gehäusetrennebene
Anti-rotation means for turbine stator vanes in the split plane of the casing

(30) Priorité: 10.09.2003 FR 0310647
(43) Date de publication de la demande: 16.03.2005
(73) Titulaire: SNECMA, 75015 Paris (FR)
(72) Inventeur: Bertrand, Jean-Louis, 77000 Livry-sur-Seine (FR); De-Verduzan, Léopold Jean-Marie, 77820 Les Ecrennes (FR); Chabot, Jean-François Laurent, 77000 Melun (FR); Dome, Francis, 94110 Arcueil (FR); Pariset, Stéphanie, 77000 Melun (FR); Girardot, Julien, 91280 Saint Pierre du Perray (FR)
(74) Mandataire: Plaçais, Jean Yves

(56) Documents cités:
- EP-A- 1 104 836
- EP-A- 1 308 630
- DE-A- 3 341 871
- FR-A- 2 832 179
- GB-A- 1 009 619
- US-A- 5 318 402

## Description

L'invention concerne le domaine des compresseurs haute-pression de turboréacteur, et plus particulièrement celui de la liaison entre des secteurs d'aubes de redresseurs.

Un compresseur haute-pression d'une turbomachine comprend un stator constitué d'un carter, qui peut être en plusieurs secteurs, par exemple en deux demi-coquilles, dans lesquelles viennent se loger les viroles des redresseurs. Ces viroles ne sont pas formées sur 360° mais comprennent plusieurs secteurs d'aubes. Les extrémités des secteurs d'aubes de redresseur sont disposées en vis-à-vis pour former une couronne d'aubes de redresseur. Lors du fonctionnement du turboréacteur, des efforts aérodynamiques dus aux écarts de pressions entre l'intrados et l'extrados des aubes de redresseurs et des efforts dus aux frottements des aubes mobiles sur les abradables des secteurs d'aubes des redresseurs, sont appliqués sur les secteurs d'aubes de redresseurs. Ces efforts entraînent la rotation des secteurs d'aubes dans leur logement qui peuvent venir chevaucher le plan de joint des deux demi-coquilles du carter, ce qui empêche le démontage de ces dernières lors d'une opération de maintenance.

Pour remédier à la rotation de ces secteurs d'aubes, il est connu de disposer une tige à une extrémité de chacune des demi-coquilles, plus particulièrement placée sur toute la longueur axiale du secteur et contre les extrémités des secteurs d'aubes, puis d'assembler fixement les deux demi-coquilles par une liaison boulonnée. Cette tige sert de dispositif d'arrêt en rotation des secteurs d'aubes de redresseur. Toutefois, ce dispositif présente comme inconvénient que cette tige est susceptible d'être perdue lors d'une opération de maintenance.

Il est également connu de US 5 318 402 des cales brasées disposées contre les extrémités des secteurs d'aubes de redresseur. Cette réalisation présente l'inconvénient de ne pas permettre le démontage des cales lors d'une opération de maintenance.

Ainsi, l'invention présente différentes réalisations qui permettent notamment de palier à ces inconvénients.

L'invention concerne un dispositif d'arrêt en rotation d'au moins un secteur d'aubes de redresseur monté dans un secteur du carter de turbomachine, chaque secteur d'aubes de redresseur comprenant une base de support des aubes, le secteur du carter comprenant au moins deux gorges s'étendant dans des plans perpendiculaires à l'axe de rotation du carter de turbomachine et recevant chacune un bord de la base du secteur d'aubes de redresseur.

Selon une caractéristique essentielle de l'invention, à une même extrémité du secteur du carter dans un plan axial, au moins les deux gorges comprennent chacune un logement délimitant, avec la gorge correspondante, une surface axiale de dimensions supérieures aux dimensions de la section de la gorge.

Selon une autre caractéristique essentielle de l'invention, le dispositif d'arrêt en rotation comprend une butée positionnée pour s'étendre axialement, s'adaptant d'un côté dans le logement de l'une des gorges et de l'autre côté dans le logement de l'autre gorge et, après la mise en place du secteur du carter complémentaire et lors du fonctionnement de la turbomachine, venant en contact contre la surface axiale de chaque logement sous la poussée d'au moins un secteur d'aubes de redresseur complémentaire afin d'arrêter en rotation au moins un secteur d'aubes, la butée étant soit solidaire du secteur d'aubes, soit une barrette comprenant au moins une extrémité avec une fente longitudinale pour un montage élastique et un maintien dans les logements.

Selon une première réalisation de l'invention, la barrette comprend deux extrémités de dimensions radiales supérieures à celles des logements correspondants, ladite barrette comprenant une fente longitudinale à chacune de ses extrémités.

Selon un deuxième mode de réalisation de l'invention, la barrette s'étend du logement d'une première gorge au logement d'une seconde gorge non adjacente axialement, la barrette étant en appui contre au moins deux gorges intermédiaires et formant butée pour au moins deux secteurs d'aubes adjacents axialement.

Selon un troisième mode de réalisation de l'invention, la barrette est en appui contre quatre gorges intermédiaires et forme butée pour trois secteurs d'aubes adjacents axialement.

Avantageusement, la barrette comprend plusieurs parties s'étendant axialement.

Selon un quatrième mode de réalisation de l'invention, la butée solidaire du secteur d'aubes comprend une butée réalisée en un bloc avec la base du secteur d'aubes et positionnée en extrémité du secteur d'aubes.

En variante, la butée solidaire du secteur d'aubes comprend une butée rapportée par brasage à la base du secteur d'aubes et positionnée en extrémité du secteur d'aubes.

Préférentiellement, la butée comprend un premier élément de butée correspondant au logement d'une première gorge et un second élément de butée correspondant au logement d'une seconde gorge.

Selon un cinquième mode de réalisation selon l'invention, chaque logement comprend une rainure d'une largeur déterminée s'étendant axialement et délimitée, du côté de la gorge, par la surface axiale de dimensions supérieures aux dimensions de la section de la gorge et, du côté de l'extrémité du secteur du carter, par une surface axiale propre à retenir la barrette une fois mise en place dans le logement.

Ces différents mode de réalisation ont pour avantage notamment de permettre à la butée d'être maintenue en place en toutes circonstances: lors du fonctionnement de la turbomachine, lors d'une opération de démontage par exemple.

De plus, la plupart de ces réalisations permettent d'éviter les fuites de fluide entre les étages de redresseurs.

Les figures ci-après illustrent de manière non limitative des modes de réalisation de l'invention :
- la figure 1 représente une vue en relief d'une demi-coquille d'un secteur du carter d'une turbo-machine muni d'un secteur d'aubes de redresseur,
- la figure 2 représente une coupe axiale, dans le plan de joint des demi-coquilles, d'une barrette constituant une partie du dispositif d'arrêt en rotation selon l'invention,
- la figure 3 représente une coupe axiale, dans le plan de joint des demi-coquilles, d'une extrémité du secteur de virole du carter de la turbomachine comprenant une partie du dispositif d'arrêt en rotation selon une première réalisation de l'invention,
- la figure 4 représente une vue du détail D34 du dispositif d'arrêt en rotation de la figure 3,
- la figure 5 représente un détail de la vue de droite de la figure 4,
- la figure 6 représente une vue du détail du dispositif d'arrêt en rotation de la figure 3,
- la figure 7 représente un détail de la vue de gauche de la figure 6,
- la figure 8 représente une vue en trois dimensions d'une demi-coquille du carter de la turbomachine comprenant le dispositif d'arrêt en rotation selon une deuxième réalisation de l'invention, notamment la barrette selon la troisième réalisation du dispositif d'arrêt en rotation,
- la figure 9 représente une vue en trois dimensions détaillée de la barrette selon la deuxième réalisation de l'invention avant sa mise en place sur l'extrémité du secteur de virole du carter de la turbomachine comprenant une partie du dispositif d'arrêt en rotation selon la deuxième réalisation de l'invention,
- la figure 10 représente une vue plan d'une extrémité d'une demi-coquille du carter de la turbomachine comprenant le dispositif d'arrêt en rotation selon la troisième réalisation de l'invention, notamment la barrette selon la troisième réalisation du dispositif d'arrêt en rotation,
- la figure 11 représente une vue schématique de la barrette illustrant les points d'appui de celle-ci avec l'extrémité du secteur de virole du carter de la turbomachine selon la troisième réalisation de l'invention,
- la figure 12 représente une coupe transversale partielle du dispositif d'arrêt en rotation du secteur d'aubes en fonctionnement,
- la figure 13 représente une vue plan d'une extrémité d'une demi-coquille du carter de la turbomachine comprenant des dispositifs d'arrêt en rotation selon la première réalisation de l'invention, notamment les barrettes selon la première réalisation du dispositif d'arrêt en rotation,
- la figure 14 représente une vue en trois dimensions d'un secteur d'aubes de redresseur comprenant une partie du dispositif d'arrêt en rotation selon une quatrième réalisation de l'invention.

Les dessins contiennent, pour l'essentiel, des éléments de caractère certain. Ils pourront donc non seulement servir à mieux faire comprendre la description, mais aussi contribuer à la définition de l'invention, le cas échéant.

La figure 1 représente un secteur 1 du carter d'une turbo-machine propre à être fixé à un secteur complémentaire pour former le carter complet. Ce secteur de forme semi-cylindrique, appelée demi-coquille et ayant pour axe l'axe de rotation de la turbomachine, comprend deux extrémités E1 et E2 munies chacune d'une bride 9 adaptée pour rentrer en contact avec une bride du secteur complémentaire. Ces brides 9 sont munies de trous 10 positionnés en vis à vis des trous de la bride du secteur complémentaire de manière à fixer les deux secteurs complémentaires entre eux. Chaque secteur de virole comprend également une bride semi-circulaire 8 munie de trous. Une fois rassemblés les deux secteurs formant un carter complet, les brides 8 des deux secteurs sont mises en contact avec les brides complémentaires d'un autre carter de la turbo machine. Les carters sont assemblés entre eux par des moyens de fixation traversant les trous des brides mises en contact, par exemple des boulons. Chaque secteur de carter 1 comprend plusieurs rainures semi-circulaires 7 ouvertes vers l'intérieur du carter, chacune étant adaptée pour recevoir un secteur d'aubes de redresseur.

Une couronne d'aubes de redresseur est constituée d'au moins deux secteurs d'aubes de redresseur positionnés chacun dans un des deux secteurs de carter, les extrémités des secteurs d'aubes étant en vis à vis. Un secteur d'aubes de redresseur comprend une base 3 de forme cylindrique et radialement extérieure, appelée plate-forme extérieure. Cette base cylindrique 3 supporte les aubes 5 de redresseur fixées entre-elles par une base cylindrique 4 radialement intérieure, appelée plate-forme intérieure. Chaque rainure 7 du secteur de carter 1 est munie de deux gorges circulaires 6 de façon à ce que chacune reçoive un des deux bords de la plate-forme extérieure du secteur d'aubes de redresseur.

Lors du fonctionnement du turboréacteur, des efforts aérodynamiques sont appliqués sur ces secteurs d'aubes de redresseurs et sont dûs aux frottements des aubes mobiles du rotor sur les plate-formes intérieures 4 des secteurs d'aubes des redresseurs formées de matériaux abradables. La rotation des secteurs d'aubes entraîne l'impossibilité de démonter les secteurs de carter lors d'une opération de maintenance.

Pour remédier à la rotation de ces secteurs d'aubes, il est connu de disposer une tige à une des extrémités E1 ou E2 contre les brides 9, plus particulièrement placée sur toute la longueur axiale des brides 9 et contre les extrémités des plates-formes extérieures des secteurs d'aubes, puis d'assembler fixement les deux secteurs du carter 1. Cette barrette fait alors office de dispositif d'arrêt en rotation des secteurs d'aubes de redresseur. Toutefois, ce dispositif a pour inconvénient que cette barrette est susceptible de se perdre lors d'une opération de maintenance. De plus, du fluide peut passer entre plusieurs étages du compresseur.

Ainsi, l'invention présente différentes réalisations qui permettront notamment de remédier à aux moins certains de ces inconvénients.

Les figures 2 à 7 représentent un premier mode de réalisation selon l'invention.

La figure 2 représente une barrette longitudinale 16 propre à être positionnée axialement à l'extrémité du secteur de virole. De façon plus détaillée, cette barrette 16 comprend une première extrémité 13 longitudinale suivie d'un décrochement 14 puis d'une deuxième extrémité 15 longitudinale. La première et la deuxième extrémité sont munies chacune d'une fente 12 longitudinale. La fente 12 de l'extrémité 13 de la barrette définit un premier bras d'extrémité 23 et un second bras d'extrémité 22 de part et d'autre de la fente 12. A l'extrémité 15 de la barrette, un premier bras d'extrémité 20 et un deuxième bras d'extrémité 21 sont définis de part et d'autre de la fente 12. La largeur de chaque extrémité de la barrette à l'état relâché est notée L1.

Cette barrette 16 est adaptée pour être mise en place une fois un secteur d'aubes de redresseur disposé dans un secteur de virole du carter de la turbomachine.

La figure 3 illustre une extrémité E1 d'un secteur de virole du carter de la turbomachine. Chaque rainure 7-1, 7-2, de l'extrémité du secteur de virole comprend deux gorges semi-circulaires 6-1 et 6-2, 6-3 et 6-4 positionnées en vis à vis. La profondeur de chaque gorge s'étend axialement. Chacune des deux gorges reçoit un bord semi-circulaire d'une plate-forme extérieure de secteur d'aubes de redresseur. Chaque gorge semi-circulaire se termine au moins à une de ses extrémités par un logement 17-1, 17-2, 17-3, 17-4 de dimensions supérieures à celles de la gorge correspondante. Les extrémités 13 et 15 de la barrette 16 sont adaptées pour être mises en place respectivement dans les logements 17-1 et 17-2.

Les extrémités D34 de la gorge 6-1 et D35 de la gorge 6-2 sont plus spécifiquement détaillées respectivement sur les figures 4 et 5, figures 6 et 7.

La figure 4 illustre les dimensions respectives de la gorge 6-1 et du logement 17-1 correspondant. La figure 5 est une vue de droite de la figure 4. La gorge semi-circulaire 6-1 présente une dimension radiale, c'est-à-dire une hauteur de gorge L3 et débouche à son extrémité sur un logement 17-1 de dimension radiale L2 supérieure à L3. Ainsi, le logement 17-1 définit une surface axiale de contact 18-1 s'étendant axialement et radialement au-delà de la profondeur et de la hauteur de la gorge.

La figure 6 présente l'extrémité D35 de la gorge semi-circulaire 6-2 en vis à vis de la gorge semi-circulaire 6-1. Cette gorge semi-circulaire 6-2 de dimension radiale L3 se termine par un logement 17-2 de dimension radiale L2 supérieure à L3. Ce logement 17-2 définit une surface axiale de contact 18-2 s'étendant axialement et radialement au-delà de la profondeur et de la hauteur de la gorge.

Il est évident que les gorges en vis à vis peuvent avoir des dimensions différentes l'une de l'autre.

La figure 7 représente la vue de gauche de la figure 6.

Une fois un secteur d'aubes de redresseur mis en place dans les gorges 6-1 et 6-2, les bras d'extrémités 23, 22 respectivement 20, 21 de la barrette sont rapprochés par pincement. Les extrémités 13 et 15 sont respectivement mises en place dans les logements 17-1 et 17-2 de manière à ce que les bras d'extrémités 23, 22 et respectivement 20, 21 viennent en contact avec la surface de contact 18-1, respectivement 18-2. Les bras d'extrémités peuvent alors être relâchés. La dimension L1 correspondant à la largeur d'une extrémité de la barrette relâchée doit être égale ou supérieure à la dimension L2 correspondant à la dimension radiale (ou largeur) du logement correspondant. De cette manière, la barrette 16 est maintenue élastiquement par chacune de ses extrémités dans les logements correspondants. Lorsque les bras d'extrémité sont rapprochés par pincement, chaque extrémité de la barrette doit avoir une largeur L inférieure à la dimension L2 du logement correspondant de manière à pouvoir insérer l'extrémité dans le logement, ce qui est appelé montage élastique.

Bien évidemment, les logements 17-1 et 17-2 peuvent avoir des dimensions radiales et axiales différentes, il en va de même pour les extrémités 13 et 15 de la barrette 16 mises en place dans ces logements.

La figure 13 représente trois secteurs d'aubes de redresseur mis en place dans un secteur de carter, arrêtés en rotation par des dispositifs de rotation comprenant les logements en extrémité des gorges semi-circulaires et les barrettes 16 dont les extrémités sont mises en place dans ces logements, viennent en butée contre la surface de contact de ces logements et sont maintenues élastiquement par la pression des bras d'extrémité contre les surfaces perpendiculaires à la surface de contact de ces logements. Il est à remarquer qu'en fonction de la position radiale des gorges semi-circulaires et des logements d'extrémités correspondants, les barrettes 16 comprennent une partie de décrochement de dimension longitudinale plus ou moins grande. De manière générale, plus la distance radiale entre deux logements en vis à vis est importante, plus la dimension longitudinale de la partie de décrochement est grande. Il est à remarquer que la barrette 16-1 a une partie de décrochement relativement grande. Les fentes 12 de cette barrette s'étendent le long des extrémités de la barrette jusqu'à une partie de la partie de décrochement.

La figure 12 représente une coupe partielle dans un plan transversal de l'assemblage d'un secteur de carter 1 à un secteur de carter 2 au niveau du dispositif d'arrêt en rotation des secteurs d'aubes de redresseur.

En fonctionnement, la barrette 16 est poussée contre la surface axiale de contact 18-2 par la base 3 du secteur d'aubes de redresseur qui exerce une force de pression F contre la surface axiale de la barrette 16 parallèle à la surface axiale de la barrette mise en contact avec la surface axiale de contact 18-2.

La figure 14 représente un deuxième mode de réalisation selon l'invention.

Le dispositif d'arrêt en rotation comprend les logements disposés en extrémité des gorges semi-circulaires du secteur de virole du carter de turbomachine et une butée disposée en extrémité du secteur d'aubes de redresseur. Comme illustré sur la figure 14, cette butée peut être réalisée en un seul bloc avec la plate-forme extérieure du secteur d'aubes de redresseur ou peut être soudée par brasage à cette même plate-forme. A titre d'exemple uniquement, la figure 14 illustre une butée comprenant une butée disposée sur un bord transversal de la plate-forme extérieure du secteur d'aubes de redresseur, cette butée comprenant une première partie 41 disposée à une extrémité du bord transversal et une deuxième partie 42 disposée à l'autre extrémité du bord transversal. Ces première et deuxième parties 41 et 42 ont une dimension radiale (ou hauteur) inférieure ou égale à la dimension radiale L2 du logement illustré sur les figures 4 à 7 et supérieure ou égale à la dimension radiale L3 de la gorge semi-circulaire correspondante. Dans cette réalisation, la butée est intégrée au secteur d'aubes de redresseur, ce qui évite de la perdre lors d'une opération de maintenance comprenant le désassemblage des secteurs de carter. Cette réalisation permet également de ne pas avoir de fuite de fluide entre les étages de la turbomachine.

Les figures 8 et 9 illustrent un troisième exemple de réalisation selon l'invention.

La figure 8 représente une vue en relief de l'extrémité d'un secteur de carter. Cette extrémité comprend les brides 9 et 8 décrites précédemment. Un secteur d'aubes de redresseur est représenté glissé dans les gorges en vis à vis 6-1 et 6-2. Ce secteur comprend les aubes 5 et une plate-forme intérieure 4. Le dispositif d'arrêt en rotation du secteur d'aubes de redresseur comprend un barrette 26 disposée dans des logements adaptés. Ce dispositif est plus particulièrement détaillé sur la figure 9.

Sur la figure 9, la plate-forme extérieure 3 du secteur d'aubes de redresseur est munie axialement sur ses bords de crochets semi-circulaires 34-1 et 34-2 de dimensions radiale (ou hauteur) et axiale inférieures aux dimensions (hauteur et profondeur) des gorges 6-1 et 6-2 de manière à ce que ces crochets puissent coulisser dans les gorges correspondantes.

La gorge 6-1, 6-2 est terminée par un logement 30-1, 30-2. Le logement 30-1 définit une rainure s'étendant dans un plan axial (plan passant par l'axe de rotation), la rainure comprenant une surface de fond 33-1 encadrée du côté de la gorge semi-circulaire par une surface axiale 32-1 et, en vis à vis de cette surface, par une surface axiale 31-1. Le logement 30-2 est réalisé de façon équivalente en vis à vis axial du logement 30-1. Ces surfaces axiales 31-1, respectivement 31-2, et 32-1, ont des dimensions supérieures à la section de la gorge correspondante.

La barrette 26 comprend une première extrémité 23 et une deuxième extrémité 25, cette dernière extrémité comprenant une fente longitudinale débouchante. De part et d'autre de cette fente, sont définis un premier bras d'extrémité 28 et un deuxième bras d'extrémité 29.

L'extrémité 23 de la barrette 26 a une épaisseur supérieure à la largeur du fond de la rainure 33-1. De manière à pouvoir glisser l'extrémité 23 de la barrette dans la rainure du logement 30-1, cette extrémité 23 est munie sur sa périphérie d'un épaulement défini par une surface axiale 24 propre à entrer en contact avec la surface axiale 31-1 de la rainure du logement 30-1 pour servir de butée. De la même manière, les bras d'extrémités 28 et 29 sont munis sur leur périphérie extérieure d'un épaulement défini notamment par une surface axiale 28-1, respectivement 29-1 adaptée pour entrer en contact avec la surface 31-2 de la rainure du logement 30-2 pour servir de butée. Pour la mise en place de la barrette, les bras d'extrémités 28 et 29 sont rapprochés par pincement, l'extrémité 23 est glissée dans la rainure du logement 30-1, l'extrémité 25 est insérée dans la rainure du logement 30-2. Une fois insérés dans le logement 30-2, les deux bras d'extrémités 28 et 29 sont relâchés de manière à ce que les surfaces axiales 28-1 et 29-1 soient en contact avec la surface axiale 31-2 de la rainure du logement 30-2. Les logements 30-1 et 30-2 définissent ainsi les surfaces de contact 32-1 et 31-1, 31-2, avec la barrette 26, cette dernière étant en butée dans un sens de rotation et dans l'autre sens de rotation contre ces surfaces de contact. Il est à remarquer que la dimension radiale de l'extrémité 25 de la barrette, lorsque les bras d'extrémité 28 et 29 sont mis en contact par pincement, est inférieure à la dimension radiale de l'ouverture du logement 30-1, 30-2. Ainsi, l'extrémité 25 de la barrette peut être insérée dans la rainure du logement 30-2 après pincement des bras d'extrémités 28 et 29.

Ce mode de réalisation permet de maintenir la barrette dans les logements.

Il est également possible d'effectuer un rainure de largeur suffisante pour recevoir l'épaisseur de l'extrémité de la barrette sans avoir à pratiquer d'épaulement sur celle-ci.

Les figures 10 et 11 illustrent un quatrième mode de réalisation selon l'invention.

Dans cette réalisation, la barrette 46 comprend deux extrémités 47 et 48 telles que définies dans le premier mode de réalisation. Ainsi, chaque extrémité 47, 48 comprend une fente longitudinale adaptée pour être mise en place dans un logement selon la réalisation de la figure 3. Cette barrette 46 a une longueur telle qu'elle s'étend d'un premier logement correspondant à un premier secteur d'aubes de redresseur, à un deuxième logement opposé correspondant à un troisième secteur d'aubes de redresseur. Ainsi, une seule barrette est utilisée en correspondance avec les logements adéquats, comme dispositif d'arrêt en rotation de plusieurs secteur d'aubes de redresseur. Les gorges intermédiaires entre le premier logement recevant une extrémité de la barrette et le deuxième logement recevant la deuxième extrémité de la barrette ne comportent pas de logement mais une rainure dans laquelle vient se loger la barrette. La barrette 46 est configurée en plusieurs parties reliées entre elles par des parties de raccordement de manière à ce que les extrémités des gorges semi-circulaires disposées dans des positions radiales différentes débouchent sur une partie de la barrette 46. Ces parties sont configurées pour être en contact avec des éléments du carter en certains points de la barrette 46, par exemple aux points de contact 50, 52, 54, 56. Toutefois, des jeux subsistent entre la barrette et le carter, par exemple les jeux J, J1 à J8, laissant la place à des fuites de fluide entre les étages des redresseurs du compresseur.

La figure 11 montre schématiquement la barrette 46 représentée par une ligne continue lorsqu'elle est dans un état T1, c'est-à-dire lorsqu'elle est insérée dans les logements correspondants. Les triangles symbolisent les points de contact de la barrette avec le carter. Lorsque la barrette 46 est enlevée des logements correspondants, elle est en état libre à l'état T2.

Dans toutes les réalisations, la butée (barrette ou butée fixée au secteur d'aubes) du dispositif d'arrêt en rotation de secteur de redresseur a l'avantage de ne pas se perdre lors d'un démontage des secteurs de viroles de la turbomachine.

L'invention ne se limite pas non plus aux modes de réalisation du dispositif d'arrêt en rotation décrits ci-avant, seulement à titre d'exemple, mais elle englobe toutes les variantes que pourra envisager l'homme de l'art.

## Revendications

1. Dispositif d'arrêt en rotation d'au moins un secteur d'aubes de redresseur (5) monté dans un secteur du carter (1) de turbomachine, chaque secteur d'aubes de redresseur comprenant une base (3) de support des aubes, le secteur du carter (1) comprenant au moins deux gorges (6-1, 6-2) s'étendant dans des plans perpendiculaires à l'axe de rotation du carter de turbomachine et recevant chacune un bord (34-1, 34-2) de la base du secteur d'aubes de redresseur,
**caractérisé en ce qu**'à une même extrémité du secteur du carter (1) dans un plan axial, au moins les deux gorges (6-1, 6-2) comprennent chacune un logement (17-1,17-2; 30-1, 30-2) délimitant, avec la gorge correspondante (6-1, 6-2), une surface axiale (18-1,18-2; 32-1) de dimensions supérieures aux dimensions de la section de la gorge et en ce que le dispositif d'arrêt en rotation comprend une butée (16, 26, 46, 41 et 42) positionnée pour s'étendre axialement, s'adaptant d'un côté dans le logement (17-1; 30-1) de l'une des gorges et de l'autre côté dans le logement (17-2; 30-2) de l'autre gorge et, après la mise en place du secteur du carter complémentaire et lors du fonctionnement de la turbomachine, venant en contact contre la surface axiale (18-1, 18-2; 32-1) de chaque logement sous la poussée d'au moins un secteur d'aubes de redresseur complémentaire afin d'arrêter en rotation au moins un secteur d'aubes, la butée étant soit solidaire du secteur d'aubes (41 et 42), soit une barrette (16, 26, 46) comprenant au moins une extrémité avec une fente longitudinale pour un montage élastique et un maintien dans les logements.

2. Dispositif selon la revendication 1, **caractérisé en ce que** la barrette (16) comprend deux extrémités de dimensions radiales supérieures à celles des logements correspondants (17-1, 17-2), ladite barrette (16) comprenant une fente longitudinale (12) à chacune de ses extrémités.

3. Dispositif selon l'une des revendications 1 et 2, **caractérisé en ce que** la barrette (46) s'étend du logement d'une première gorge au logement d'une seconde gorge non adjacente axialement, la barrette étant en appui contre au moins deux gorges intermédiaires et formant butée pour au moins deux secteurs d'aubes adjacents axialement.

4. Dispositif selon la revendication 3, **caractérisé en ce que** la barrette (46) est en appui contre quatre gorges intermédiaires et forme butée pour trois secteurs d'aubes adjacents axialement.

5. Dispositif selon l'une des revendications précédentes, **caractérisé en ce que** la barrette (46) comprend plusieurs parties s'étendant axialement.

6. Dispositif selon la revendication 1, **caractérisé en ce que** la butée solidaire du secteur d'aubes (41, 42) comprend une butée réalisée en un bloc avec la base (3) du secteur d'aubes et positionnée en extrémité du secteur d'aubes.

7. Dispositif selon la revendication 1, **caractérisé en ce que** la butée solidaire du secteur d'aubes (41, 42) comprend une butée rapportée par brasage à la base du secteur d'aubes et positionnée en extrémité du secteur d'aubes.

8. Dispositif selon l'une des revendications 6 et 7, **caractérisé en ce que** la butée comprend un premier élément de butée (41) correspondant au logement d'une première gorge et un second élément de butée (42) correspondant au logement d'une seconde gorge.

9. Dispositif selon la revendication 1, **caractérisé en ce que** chaque logement (30-1, 30-2) comprend une rainure d'une largeur déterminée s'étendant axialement et délimitée, du côté de la gorge, par la surface axiale (32-1) de dimensions supérieures aux dimensions de la section de la gorge et, du côté de l'extrémité du secteur du carter, par une surface axiale (31-1, 31-2) propre à retenir la barrette une fois mise en place dans le logement.

10. Turbomachine comprenant le dispositif d'arrêt en rotation selon l'une des revendications 1 à 9.

## Claims

1. Anti-rotation device for locking at least one sector of turbine stator vanes (5) mounted in a sector of the turbojet casing (1), each sector of stator vanes comprising a base (3) for supporting the vanes, the sector of the casing (1) comprising at least two recesses (6-1, 6-2) extending in planes perpendicular to the axis of rotation of the turbojet casing and each receiving an edge (34-1, 34-2) of the base of the sector of stator vanes, **characterised in that** at the same end of the sector of the casing (1) in an axial plane, at least the two recesses (6-1, 6-2) each comprise a seat (17-1, 17-2; 30-1, 30-2) defining with the corresponding recess (6-1, 6-2) an axial surface (18-1, 18-2; 32-1) of dimensions greater than those of the section of the recess and **in that** the anti-rotation device comprises a stop (16, 26, 46, 41 and 42) positioned to extend axially, adapting on the one side into the seat (17-1; 30-1) of one of the recesses and on the other side into the seat (17-2; 30-2) of the other recess and, after mounting of the complementary sector of the casing and upon operation of the turbojet, coming into contact with the axial surface (18-1, 18-2; 32-1) of each seat under the thrust of at least one complementary sector of stator vanes in order to lock in rotation at least one sector of vanes, the stop being either connected to the sector or vanes (41 and 42), or a small bar (16, 26, 46) comprising at least one end with a longitudinal slot for resilient assembly and holding in the seats.

2. Device according to claim 1, **characterised in that** the small bar (16) comprises two ends of radial dimensions greater than those of the corresponding seats (17-1, 17-2), the said bar (16) comprising a longitudinal slot (12) at each end.

3. Device according to either of claims 1 or 2, **characterised in that** the small bar (46) extends from the seat of a first recess to the seat of a two intermediate recesses and forming a stop for at least two axially adjacent sectors of vanes.

4. Device according to claim 3, **characterised in that** the small bar (46) bears on four intermediate recesses and forms a stop for three axially adjacent sectors of vanes.

5. Device according to one of the preceding claims, **characterised in that** the small bar (46) comprises plural axially extending parts.

6. Device according to claim 1, **characterised in that** the stop connected to the sector of vanes (41, 42) comprises a stop formed integrally with the base (3) of the sector of vanes and positioned at the end of the sector of vanes.

7. Device according to claim 1, **characterised in that** the stop connected to the sector of vanes (41, 42) comprises a stop attached by brazing to the base of the sector of vanes and positioned at the end of the sector of vanes.

8. Device according to either of claims 6 or 7, **characterised in that** the stop comprises a first stop element (41) corresponding to the seat of a first recess and a second stop element (42) corresponding to the seat of a second recess.

9. Device according to claim 1, **characterised in that** each seat (30-1, 30-2) comprises a groove of determined width extending axially and defined on the side of the recess by an axial surface (32-1) of dimensions greater than those of the section of the recess and, on the side of the end of the sector of the casing, by an axial surface (31-1, 31-2) capable of retaining the small bar once this is installed in the seat.

10. Turbojet comprising the anti-rotation device according to one of claims 1 to 9.

## Patentansprüche

1. Verdrehsicherungsvorrichtung wenigstens eines Sektors von Leitschaufeln (5), die in einem Gehäusesektor (1) einer Turbomaschine angebracht sind, wobei jede Leitschaufel eine Schaufellagerbasis (3) aufweist, wobei der Gehäusesektor (1) wenigstens zwei Nuten (6-1, 6-2) aufweist, die sich in Ebenen senkrecht zur Drehachse des Turbomaschinengehäuses erstrecken, und jeweils einen Rand (34-1, 34-2) der Basis des Leitschaufelsektors aufnehmen,
**dadurch gekennzeichnet, dass** an einem gleichen Ende des Gehäusesektors (1), in einer axialen Ebene, wenigstens die beiden Nuten (6-1, 6-2) jeweils eine Aufnahme (17-1, 17-2; 30-1, 30-2) aufweisen, die mit der entsprechenden Nut (6-1, 6-2) eine axiale Fläche (18-1, 18-2; 32-1) von Abmessungen begrenzen, die größer sind als die Abmessungen des Nutenquerschnitts, und dass die Verdrehsicherungsvorrichtung einen Anschlag (16, 26, 46, 41 und 42) aufweist, der angeordnet ist, um sich axial zu erstrecken, wobei er sich einerseits in der Aufnahme (17-1; 30-1) von einer der Nuten und andererseits in der Aufnahme (17-2; 30-2) der anderen Nut anpasst, und, nach Einsetzen des komplementären Gehäusesektors und im Betrieb der Turbomaschine, in Kontakt gegen die axiale Fläche (18-1, 18-2; 32-1) einer jeden Aufnahme kommt, unter dem Druck wenigstens einer komplementären Leitschaufelsektors, um wenigstens einen Schaufelsektor am Drehen zu hindern, wobei der Anschlag entweder mit dem Schaufelsektor (41 und 42), oder eine Klemme (16, 26, 46) verbunden ist, die wenigstens ein Ende mit einem Längsschlitz für eine elastische Montage und ein Halten in den Aufnahmen aufweist,.

2. Vorrichtung nach Anspruch 1, **dadurch gekennzeichnet, dass** die Klemme (16) zwei Enden mit radialen Abmessungen aufweist, die größer sind als jene der entsprechenden Aufnahmen (17-1, 17-2), wobei die Klemme (16) einen Längsschlitz (12) an einem jeden ihrer Enden aufweist.

3. Vorrichtung nach Anspruch 1 oder 2, **dadurch gekennzeichnet, dass** die Klemme (46) sich von der Aufnahme einer ersten Nut zur Aufnahme einer nicht axial benachbarten zweiten Nut erstreckt, wobei die Klemme gegen wenigstens zwei Zwischennuten drückt, unter Bildung eines Anschlags für wenigstens zwei axial benachbarte Schaufelsektoren.

4. Vorrichtung nach Anspruch 3, **dadurch gekennzeichnet, dass** die Klemme (46) gegen vier Zwischennuten drückt und für drei axial benachbarte Schaufelsektoren einen Anschlag bildet.

5. Vorrichtung nach einem der vorhergehenden Ansprüche, **dadurch gekennzeichnet, dass** die Klemme (46) mehrere sich axial erstreckende Abschnitte aufweist.

6. Vorrichtung nach Anspruch 1, **dadurch gekennzeichnet, dass** der mit dem Schaufelabschnitt (41, 42) verbundene Anschlag einen Anschlag aufweist, der aus einem Block mit der Basis (3) des Schaufelsektors verwirklicht ist und am Ende des Schaufelsektors angeordnet ist.

7. Vorrichtung nach Anspruch 1, **dadurch gekennzeichnet, dass** der mit dem Schaufelsektor (41, 42) verbundene Anschlag, einen Anschlag aufweist, der durch eine Lötverbindung an der Basis des Schaufelsektors angebracht ist, und am Ende des Schaufelsektors angeordnet ist.

8. Vorrichtung nach Anspruch 6 oder 7, **dadurch gekennzeichnet, dass** der Anschlag ein erstes Anschlagelement (41), entsprechend der Aufnahme einer ersten Nut und ein zweites Anschlagelement (42), entsprechend der Aufnahme einer zweiten Nut aufweist.

9. Vorrichtung nach Anspruch 1, **dadurch gekennzeichnet, dass** jede Aufnahme (30-1, 30-2) eine Kerbe einer bestimmten Breite aufweist, die sich axial erstreckt und auf der Seite der Nut durch die axiale Fläche (32-1) von Abmessungen, die größer sind als die Abmessungen des Nutenquerschnitts und auf der Seite des Endes des Gehäuseabschnitts durch eine axiale Fläche (31-1, 31-2) begrenzt ist, die in der Lage ist, die soeben vor Ort gegen die Aufnahme gesetzte Klemme zu halten.

10. Turbomaschine, die die Verdrehsicherungsvorrichtung nach einem der Ansprüche 1 bis 9 aufweist.
